# EUROPÄISCHE PATENTSCHRIFT

(11) **EP 2 788 274 B1**
(45) Veröffentlichungstag und Bekanntmachung des Hinweises auf die Patenterteilung: **03.02.2016**
(21) Anmeldenummer: 12791106.3
(22) Anmeldetag: 23.11.2012
(51) Int. Cl.: B67C 3/00, B67C 3/26

(54) **FÜLLELEMENT SOWIE FÜLLSYSTEM**
FILLER ELEMENT AND FILLING SYSTEM
ÉLÉMENT DE REMPLISSAGE ET SYSTÈME DE REMPLISSAGE

(30) Priorität: 06.12.2011 DE 102011120164
(43) Veröffentlichungstag der Anmeldung: 15.10.2014
(73) Patentinhaber: KHS GmbH, 44143 Dortmund (DE)
(72) Erfinder: CLÜSSERATH, Ludwig, 55543 Bad Kreuznach (DE); KRULITSCH, Dieter-Rudolf, 55545 Bad Kreuznach (DE)
(86) Internationale Anmeldenummer: PCT/EP2012/004867
(87) Internationale Veröffentlichungsnummer: WO 2013/083239

(56) Entgegenhaltungen:
- EP-A2- 0 337 913
- DE-A1- 4 338 669
- DE-A1- 19 631 079
- DE-A1-102009 009 339

## Beschreibung

Die Erfindung bezieht sich auf ein Füllelement zum Füllen von Behältern mit einem flüssigen Füllgut gemäß dem Oberbegriff des Patentanspruchs 1 sowie auf ein Füllsystem entsprechend dem Oberbegriff des Patentanspruchs 9.

Füllelemente zum Füllen von Behältern, insbesondere auch zum Füllen von Flaschen mit einem flüssigen Füllgut, beispielsweise Getränk, sind in unterschiedlichen Ausführungen bekannt. Bekannt ist es hierbei insbesondere auch, an dem jeweiligen Füllelement ein die Füllhöhe des Füllgutes im gefüllten Behälter bestimmendes Element (nachstehend "füllhöhebestimmendes Element") vorzusehen, beispielsweise in Form einer stabförmigen Sonde mit wenigstens einem elektrischen Sondenkontakt oder in Form eines Rückgasrohres. Hierbei ist es auch bekannt, die jeweils am Ende des Füllprozesses in dem jeweiligen Behälter erreichte Füllhöhe durch eine axiale Verstellung des beim Füllen mit einem ersten Ende in den Behälter hineinreichenden füllhöhebestimmenden Elementes einzustellen. Das füllhöhebestimmende Element ist dabei durch das Füllelementgehäuse des Füllelementes hindurchgeführt und steht mit einer dem ersten Ende entfernt liegenden Länge an einem Gehäuse-Durchtrittsbereich aus dem Füllelementgehäuse vor.

Um ein Eindringen von Schmutz und/oder Keimen über den Gehäuse-Durchtrittsbereich in die Prozessseite des Füllelementes, d.h. in das Füllgut und/oder Prozessgas und/oder Vakuum führende Bereiche des Füllelementes insbesondere beim Verstellen des füllhöhebestimmenden Elementes zu vermeiden, ist auch bekannt (DE 10 2009 009 339 A1), an den Durchtrittsbereich anschließend im Füllelement einen Schutzraum vorzusehen.

Dieser Schutzraum ist während des Füllbetriebes beispielsweise mit dem Druck eines Inertgases beaufschlagt, durch wenigstens eine Dichtung von Prozessgas und/oder Füllgut führenden Bereichen getrennt und so ausgeführt, dass er zumindest im Füllmodus des Füllelementes eine an den Gehäuse-Durchtrittsbereich gehäuseseitig anschließende Länge des füllhöhebestimmenden Elementes aufnehmen kann, die dem Verstellbereich dieses Elements entspricht.

Nachteilig ist bei diesem bekannten Füllelement, dass dieser Schutzraum von dem Innenraum eines Rohres gebildet ist, welches über die Abgabeöffnung aus dem Füllelementgehäuse vorsteht, und dass am unteren Ende dieses das füllhöhebestimmende Element umschließenden Rohres das den Schutzraum von der Prozessseite trennende Dichtungselement in Form einer festen Ringdichtung vorgesehen ist. Im Füllmodus ist das füllhöhebestimmende Element unter Abdichtung des Schutzraumes durch die Ringdichtung hindurchgeführt. In einem Reinigungs- und/oder Sterilisationsmodus ist das füllhöhebestimmende Element mit seinem ersten Ende soweit in das Füllelementgehäuse zurückbewegt, dass der Schutzraum an der Ringdichtung offen ist. Hierdurch ergeben sich erhebliche Nachteile, und zwar insbesondere dahingehend,
- dass der das füllhöhebestimmende Element umschließe Ringraum als Schutzraum genutzt und daher als Gasraum oder Gaskanal für die Durchleitung von Medium nicht zur Verfügung steht, also eventuell zusätzliche Fluidwege im Füllelement vorgesehen werden müssen,
- dass die den Schutzraum von der Prozessseite trennende Ringdichtung durch ihre exponierte Anordnung in hohen Maße die Gefahr einer Beschädigung, beispielsweise der Gefahr einer Beschädigung durch Glassplitter geplatzter Behälter oder Flaschen ausgesetzt ist, und
- dass es bei einer CIP-Reinigung und/oder -Sterilisation, bei der der Schutzraum und das füllhöhebestimmende Element ebenfalls gereinigt und/oder sterilisiert werden, nicht möglich ist, zugleich auch einen während des Füllbetriebes in den Schutzraum hineinreichenden Teil des füllhöhebestimmenden Elementes zu reinigen und/oder zu sterilisieren, da sich dieser zum Zeitpunkt der Reinigung und/oder -Sterilisation außerhalb des Füllelementes befinden.

Aufgabe der Erfindung ist es, ein Füllelement aufzuzeigen, welches die vorgenannten Nachteile vermeidet und bei hoher Betriebssicherheit insbesondere auch eine optimale Reinigung und/oder Desinfektion und/oder Sterilisation des füllhöhebestimmenden Elementes ermöglicht. Zur Lösung dieser Aufgabe ist ein Füllelement entsprechend dem Patentanspruch 1 ausgebildet. Ein Füllsystem ist Gegenstand des Patentanspruchs 9.

Weiterbildungen, Vorteile und Anwendungsmöglichkeiten der Erfindung ergeben sich auch aus der nachfolgenden Beschreibung von Ausführungsbeispielen und aus den Figuren.

"Behälter" sind im Sinne der Erfindung insbesondere Dosen, Flaschen, Tuben, Pourches, jeweils aus Metall, Glas und/oder Kunststoff, aber auch andere Packmittel, die zum Abfüllen von flüssigen oder viskosen Produkten geeignet sind.

Der Ausdruck "im Wesentlichen" bzw. "etwa" bedeutet im Sinne der Erfindung Abweichungen vom jeweils exakten Wert um +/- 10%, bevorzugt um +/- 5% und/oder Abweichungen in Form von für die Funktion unbedeutenden Änderungen.

Die Erfindung wird im Folgenden anhand der Figuren an einem Ausführungsbeispiel näher erläutert. Es zeigen:
- Fig. 1 - 3: jeweils in vereinfachter Darstellung ein Füllelement eines Füllsystems bzw. einer Füllmaschine umlaufender Bauart zum füllhöhengesteuerten Füllen von Behältern in Form von Flaschen mit einem flüssigen Füllgut, und zwar in unterschiedlichen Betriebszuständen,
- Fig. 4 und 5: Details der Figuren 1 und 2.

In den Figuren ist 1 ein Füllelement zum füllhöhengesteuerten Füllen von Behältern in Form von Flaschen 2 mit einem flüssigen Füllgut. Das Füllelement 1, welches in den Figuren 1 und 2 jeweils in einem Füllmodus und in der Figur 3 in einem CIP-Reinigungs- und/oder-Sterilisationsmodus dargestellt ist, ist zusammen mit einer Vielzahl gleichartiger Füllelemente am Umfang eines um eine vertikale Maschinenachse umlaufend antreibbaren Rotors 3 eines Füllsystems oder einer Füllmaschine vorgesehen. An dem Rotor 3 befinden sich auch ein für sämtliche Füllelemente 1 der Füllmaschine gemeinsamer Ringkessel 4 zur Bereitstellung des flüssigen Füllgutes sowie zwei Ringkanäle 5 und 6.

Während des Füllbetriebes ist der Ringkanal 4 mit dem flüssigen Füllgut teilgefüllt, sodass im Ringkessel 4 ein unterer Flüssigkeitsraum 4.1 und darüberliegend ein Gasraum 4.2 gebildet sind, welch letzterer beispielsweise mit einem Inertgas (z.B. CO2-Gas) und speziell bei einem Druckfüllen der Flaschen 2 mit dem Inertgas unter Fülldruck ausgefüllt ist.

Die Ringkanäle 5 und 6 können je nach Füllverfahren unterschiedliche Funktion haben, beispielsweise der Ringkanal 5 zur Führung des Inertgases unter Druck für ein Spülen und/oder Vorspannen der jeweiligen in Dichtlage am Füllelemente 1 vorgesehenen Flasche 2 beim Druckfüllen und der Ringkanal 6 als Entlastungskanal, wie dies dem Fachmann grundsätzlich bekannt ist.

Das Füllelement 1 umfasst ein Füllelementgehäuse 7, in welchem u.a. ein Füllgut- oder Flüssigkeitskanal 8 ausgebildet ist, der in seinem oberen Bereich über eine Produktleitung 9 mit dem Flüssigkeitsraum 4.1 des Ringkessels 4 verbunden ist. An der Unterseite des Gehäuses 7 bildet der Flüssigkeitskanal 8 eine ringförmige Abgabeöffnung 10, über die während des Füllens das flüssige Füllgut der Flasche 2 zufließt, die mit ihrer Flaschenmündung über eine Dichtung eines Zentrierkonus 11 im Bereich der Abgabeöffnung 10 dicht gegen das Füllelement 1 anliegt, d.h. sich in Dichtlage mit dem Füllelement 1 befindet, und zwar angehoben durch den dem Füllelement 1 zugeordneten Behälterträger bzw. Flaschenteller 12. Im Flüssigkeitskanal ist in Strömungsrichtung des Füllgutes vor der Abgabeöffnung 10 ein Flüssigkeitsventil 13 mit einem Ventilkörper 14 vorgesehen, der mit einer Ventilfläche im Flüssigkeitskanal 8 zusammenwirkt und an einem achsgleich mit einer vertikalen Füllelementachse FA angeordneten und als Ventilstößel wirkenden Gasrohr 15 ausgebildet ist, welches durch die Abgabeöffnung 10 über die Unterseite des Füllelementes 1 vorsteht und während des Füllen in die betreffende Flasche 2 hineinreicht. In den Figuren 1 und 2, die jeweils den Endzustand des Füllprozesses zeigen, ist das Flüssigkeitsventil 13 im geschlossenen Zustand wiedergegeben. Zum gesteuerten Öffnen und Schließen des Flüssigkeitsventils 13 ist eine auf das Gasrohr 15 einwirkende pneumatische Betätigungseinrichtung 16 vorgesehen, die in einem vom Flüssigkeitskanal 8 getrennten und gegenüber dem Flüssigkeitskanal 8 dicht verschlossenen Innenraum des Gehäuses 7 untergebracht ist.

Das Füllelement 1 weist weiterhin ein achsgleich mit der Füllelementachse FA angeordnetes, beidendig offenes und vom Gasrohr 15 mit Abstand umschlossenes Rückgasrohr 17 auf, welches als füllhöhebestimmendes Element mit seinem Ende 17.1 während des Füllbetriebes ebenfalls in den oberen Bereich bzw. Kopfraum der Flasche 2 hineinreicht und über das untere, offene Ende des Gasrohres 15 vorsteht.

Das Rückgasrohr 17 ist durch das Füllelementgehäuse 7 hindurchgeführt, steht mit einer oberen Länge über die Oberseite dieses Gehäuses vor und ist mit dem dortigen, ebenfalls offenen Ende 17.2 an einem Tragarm 18 einer Verstelleinrichtung 19 gehalten, mit der das Rückgasrohr axial bewegbar ist, und zwar in der nachstehend noch näher beschriebenen Weise jeweils aus einer oberen Ausgangs- oder Hubstellung nach unten für die Einstellung unterschiedlicher Füllhöhen während des Füllmodus des Füllelementes 1 in einem Einstellhub H1 und zum Bewegen des Rückgasrohres 17 in eine Reinigungs- und/oder Sterilisationsposition, d.h. zum Überführend des Füllelementes 1 in den Reinigungs- und/oder Sterilisationsmodus in einem vergrößerten Öffnungshub H2.

Das obere Ende 17.2 des Rückgasrohres ist über ein ebenfalls am Tragarm 18 vorgesehenes Steuerventil 20 und über eine flexible Leitung 20 an den Gasraum 4.2 des Ringkessels 4 angeschlossen.

Um beim axialen Verstellen des Rückgasrohres 17, d.h. bei der Einstellung der Füllhöhe, bis zu der die Flaschen 2 jeweils mit dem flüssigen Füllgut gefüllt werden, ein Eindringen von Schmutz und/oder Keimen in kritische Bereiche bzw. in die Prozessseite des Füllelementes 1 zu vermeiden, ist das Rückgasrohr 17 vor seinem Austritt an der Oberseite des Gehäuses 7 durch einen in dem Gehäuse 7 ausgebildeten Schutz- oder Schleusenraum 22 geführt, der bei der dargestellten Ausführungsform kreiszylinderförmig konzentrisch zur Füllelementachse FA ausgebildet ist und bezogen auf die Füllelementachse FA eine axiale Länge aufweist, die wenigstens gleich dem maximalen Einstellhub H1 entspricht, um den das Rückgasrohr 17 zwischen der Einstellung "maximale Füllhöhe" und der Einstellung "minimale Füllhöhe" bewegt wird.

An der Oberseite des Gehäuses 7 ist das Rückgasrohr 17 durch eine feste Dichtung 23 aus dem Gehäuse 7 bzw. aus dem Schleusenraum 22 herausgeführt. Die Dichtung 23 bildet den oberen Gehäuse-Durchtrittsbereich für das Rückgasrohr 17. Weiterhin ist am Rückgasrohr 17 eine dieses Rohr umschließende und mit ihm kolbenartig mitbewegte Dichtung 24 vorgesehen, die gegen das Rückgasrohr 17 sowie gegen die kreiszylinderförmige Innenfläche des Schutzraumes 22 abgedichtet anliegt und den Schutzraum 22 an seiner der Dichtung 23 abgewandte unteren Seite während des normalen Füllbetriebes bzw. bei im Füllmodus befindlichem Füllelement 1 verschließt, in welchem (Füllmodus) der Schutzraum 22 vorzugsweise mit einem unter Druck stehenden Inertgas aus den Ringkanal 5 beaufschlagt ist. Im Detail ist der Schutzraum 22, dessen axiale Länge sich mit dem Einstellhub H1 ändert, bei der dargestellten Ausführungsform in einem oberen, kreiszylinderförmigen Abschnitt 25.1 einer Gehäuseausnehmung 25 gebildet. An einem an den Abschnitt 25.1 in Richtung zur Unterseite des Füllelementes 1 anschließenden Abschnitt 25.2 weist die Gehäuseausnehmung 25 einen erweiterten Querschnitt auf. Der Abschnitt 25.2 bildet einen Gasraum, in den das obere offene Ende des Gasrohres 15 bzw. der zwischen der Innenfläche des Gasrohres 15 und der Außenfläche des Rückgasrohres 17 gebildete ringförmige Gaskanal mündet. Der Abschnitt 25.1 und damit auch der Schutzraum 22 besitzen eine axiale Länge, die größer ist als der maximale Einstellhub H1 des Rückgasrohres 17 zwischen der Einstellung "maximale Füllhöhe" (Figur 1) und "minimale Füllhöhe" (Figur 2).

Im Inneren des Gehäuses 7 sind weiterhin gesteuerte Gaswege mit Steuerventilen 26 und 27 vorgesehen, über die der Schutzraum 22 vorzugsweise zumindest während des normalen Füllbetriebes ständig mit einem unter Druck stehenden Inertgas aus dem Ringkanal 5 beaufschlagt ist und über die u.a. der Abschnitt 25.2 bzw. der entsprechende Gasraum über das Steuerventil 26 gesteuert mit dem Ringkanal 5 oder über das Steuerventil 27 mit dem Ringkanal 6 verbunden werden kann.

Mit dem Füllelement 1 bzw. mit dem von diesen Füllelementen gebildeten Füllsystem sind unterschiedliche Füllverfahren möglich, beispielsweise ein "normales" Druckfüllen der Flaschen 2.

Bei diesem Füllverfahren fließt das flüssige Füllgut bei geöffnetem Flüssigkeitsventil 13 dem Innenraum der in Dichtlage am Füllelement 1 gehaltenen und mit dem Inertgas vorgespannten Flasche 2 zu. Zumindest am Ende der jeweiligen Füllphase wird bei geöffnetem Steuerventil 20 das von dem Füllgut aus der Flasche 2 verdrängte Inertgas über das Rückgasrohr 17, das geöffnete Steuerventil 20 und die Leitung 21 in den Gasraum 4.2 des Ringkessels geleitet. Bei noch geöffnetem Flüssigkeitsventil 13 wird der Zufluss des Füllgutes in die Flasche 2 dann beendet, wenn das untere, offene Ende 17.1 des Rückgasrohres 17 in den Füllgutspiegel des in die Flasche 2 gelangten Füllgutes eingetaucht ist und sich ein Gleichgewichtszustand zwischen der Höhe des Füllgutspiegels im Ringkessel 4 und der sich im Rückgasrohr 17 ausbildenden Füllgutsäule eingestellt hat. Das Niveau des unteren Endes 17.1 bestimmt somit die Füllhöhe des Füllgutes in der jeweiligen Flasche 2. Nach dem Schließen des Flüssigkeitsventils 13 und des Steuerventils 20 sowie nach einem Entlasten des von dem Füllgut nicht eingenommenen Kopfraumes der Flasche 2 wird diese von dem Füllelement 1 durch Absenken abgenommen.

Die jeweils gewünschte Füllhöhe wird am Beginn des Füllbetriebes durch axiale Verstellung des Rückgasrohres 17 (Einstellhub H1) eingestellt, und zwar für sämtliche Füllelemente 1.

Zusätzlich zu diesem "normalen" Druckfüllen ist mit dem Füllelemente 1 auch ein sogenanntes Trinox-Füllverfahren möglich, bei dem wiederum das Rückgasrohr 17 bzw. dessen Ende 17.1 die Füllhöhe bestimmen.

Bei diesem Trinox-Verfahren erfolgt bewusst ein Überfüllen der jeweils vorgespannten und in Dichtlage am Füllelement 1 angeordneten Flasche 2, d.h. ein Füllen über die gewünschte Füllhöhe hinaus, und zwar bei geöffnetem Flüssigkeitsventil 13 und geschlossenem Steuerventil 20, wobei das während des Füllens durch das zufließende Füllgut aus dem Innenraum der Flasche 2 verdrängte Inertgas z.B. über den zwischen dem Gasrohr 15 und dem Rückgasrohr 17 gebildeten Gaskanal in den Abschnitt 25.2 und von dort über das geöffnete Steuerventil 26 in den Ringkanal 5 verdrängt wird. Nach dem Schließen des Flüssigkeitsventils 13 wird der vom Füllgut nicht eingenommene Kopfraum der Flasche 2 mit Druck beaufschlagt, beispielsweise über das weiterhin geöffnete Steuerventil 26. Durch Öffnen des Steuerventils 20 wird über das Rückgasrohr 17, das geöffnete Steuerventil 20 und die Leitung 21 Füllgut aus der überfüllten Flasche 2 in den Ringkessel 4 solange zurückgeführt, bis das untere Ende 17.1 des Rückgasrohres 17 sich außerhalb des Füllgutes in der Flasche 2 befindet. Nach dem Schließen des Steuerventils 20 und nach dem Entlasten des Kopfraumes der gefüllten Flasche 2 beispielsweise über das geöffnete Steuerventil 27 wird die Flasche 2 vom Füllelement abgezogen. Auch bei diesem Trinox-Füllverfahren wird die jeweils gewünschte Füllhöhe durch die axiale Verstellung des Rückgasrohres 17 (Einstellhub H1) eingestellt, und zwar an sämtlichen Füllelementen 1 der Füllmaschine.

Um die Gehäuseausnehmung 25 und damit auf jeden Fall auch den den Schutzraum 22 bildenden Abschnitt 25.1 dieser Gehäuseausnehmung sowie das Rückgasrohr 17 zumindest auf seiner während des Füllbetriebs im Füllelement 1 aufgenommenen Länge zu Reinigen und/oder zu Sterilisieren, wird das Rückgasrohr 17 aus seiner oberen Hubstellung in dem Öffnungshub H2 soweit axial nach unten bewegt, dass sich die Dichtung 24 in dem Abschnitt 25.2 befindet und der Schutzraum 22 zum Abschnitt 25.2 hin geöffnet ist.

Die Reinigung und/oder Sterilisation der Gehäuseausnehmung 25 und des Rückgasrohres 17 erfolgen im Rahmen einer CIP-Reinigung und/oder -Sterilisation der Füllmaschine, an deren Füllelementen 1 jeweils eine Spülkappe 28 angebracht ist. In dem nach außen hin verschlossenen Innenraum der Spülkappe 28 münden bei geöffnetem Flüssigkeitsventil 13 nicht nur die das Gasrohr 15 umschließende ringförmige Abgabeöffnung 10, sondern auch das untere, offene Ende des Gasrohres 15 sowie das untere offene Ende 17.1 des Rückgasrohres 17. Das Rückgasrohr 17 ist während der CIP-Reinigung und/oder -Sterilisation in einem von dem Reinigungs- und/oder -Sterilisationsmedium durchströmten Raum aufgenommen, der u.a. von der Gehäuseausnehmung 25 und von dem Gasrohres 15 sowie von der Spülkappe 28 gebildet ist, und zwar über eine durchgehende Länge, die auf jeden Fall größer ist als diejenige Länge, mit der das Rückgasrohr 17 während des Füllbetriebes durch das Füllelementgehäuse 7 hindurchreicht und über die Unterseite dieses Gehäuses vorsteht, sodass während der CIP-Reinigung und/oder -Sterilisation eine optimale Reinigung und/oder Desinfektion des Rückgasrohres 17 an allen kritischen Bereichen gewährleistet ist.

Weitere Vorteile und Besonderheiten des Füllelementes 1 sind u.a., dass der Schutzraum 22 für die Verstellung des Rückgasrohres 17 oberhalb des zwischen dem Gasrohr 15 und dem Rückgasrohr 17 gebildeten Ringspaltes angeordnet ist, dass dieser Ringspalt als Gasweg oder Gaskanal für die Prozessgasführung während des normalen Füllbetriebes genutzt werden kann, und dass insbesondere auch die Dichtung 24, die während des Füllbetriebes den Schutzraum 22 von der Prozessseite, d.h. bei der dargestellten Ausführungsform von dem vom Abschnitt 25.2 gebildeten Gasraum trennt, geschützt im Inneren des Füllelementes 1 untergebracht ist und daher beispielsweise auch nicht durch Scherben geplatzter Flaschen 2 beschädigt werden kann.

Die Erfindung wurde voranstehend an einem Ausführungsbeispiel beschrieben. Es versteht sich, dass zahlreiche Änderungen sowie Abwandlungen möglich sind, ohne dass dadurch der durch die nachfolgenden Ansprüche definierte Umfang verlassen wird. So wurde vorstehend davon ausgegangen, dass als füllhöhebestimmendes Element das Rückgasrohr 17 verwendet ist. Die Vorteile der Erfindung bestehen aber auch bei einem Füllelement 1, bei dem das Rückgasrohr 17 durch eine stabförmige Sonde mit einem elektrischen Sondenkontakt ersetzt ist.

### Bezugszeichenliste

- 1: Füllelement
- 2: Flasche
- 3: Rotor
- 4: Ringkessel
- 4.1: Flüssigkeitsraum
- 4.2: Gasraum
- 5, 6: Ringkanal
- 7: Füllelementgehäuse
- 8: Flüssigkeitskanal
- 9: Produktleitung
- 10: ringförmige Abgabeöffnung
- 11: Zentrierkonus
- 12: Flaschenteller
- 13: Flüssigkeitsventil
- 14: Ventilkörper
- 15: Gasrohr
- 16: Betätigungseinrichtung
- 17: Rückgasrohr
- 17.1, 17.2: Ende des Rückgasrohres
- 18: Tragarm
- 19: Verstelleinrichtung
- 20: Steuerventil
- 21: Leitung
- 22: Schutzraum
- 23, 24: Dichtung
- 25: Gehäuseausnehmung
- 25.1: Abschnitt
- 25-2: Raum
- 26, 27: Steuerventil
- 28: Spülkappe
- H1, H2: axialer Hub des Rückgasrohres
- FA: Füllelementachse

## Patentansprüche

1. Füllelement zum Füllen von Behältern (2) mit einem flüssigen Füllgut, mit einem in einem Füllelementgehäuse (7) ausgebildeten und von dem Füllgut durchströmbaren Flüssigkeitskanal (8), mit wenigstens einem Flüssigkeitsventil (13) im Flüssigkeitskanal (8), mit einer in Strömungsrichtung des Füllgutes auf das Flüssigkeitsventil (13) folgenden Abgabeöffnung (10) zum Abgeben des Füllgutes in den jeweiligen Behälter (2) bei geöffneten Flüssigkeitsventil (13) sowie mit einem die Füllhöhe des Füllgutes im Behälter (2) bestimmenden und durch das Füllelementgehäuse (7) hindurch geführten füllhöhebestimmenden Element (17), welches mit einem über die Abgabeöffnung (10) vorstehenden ersten Ende (17.1) beim Füllen in den Behälter (2) hineinreicht und mit einem dem ersten Ende entfernt liegenden zweiten Ende an einem Gehäuse-Durchtrittsbereich (23) abgedichtet aus dem Füllelementgehäuse (7) herausgeführt ist, sowie mit einem an den Gehäuse-Durchtrittsbereich (23) unmittelbar anschließenden Schutzraum (22) zur Aufnahme einer einem axialen Einstellhub (H1) entsprechenden Länge des füllhöhebestimmenden Elementes (17), wobei der Schutzraum (22) durch einen von einem Einstellhub abweichenden axialen Öffnungshub (H2) des füllhöhebestimmenden Elementes (17) geöffnet werden kann, **dadurch gekennzeichnet, dass** der Schutzraum (22) durch den axialen Öffnungshub (H2) des füllhöhebestimmenden Elementes (17) in einen im Füllelementgehäuse (7) ausgebildeten Raum (25.2) öffnet.

2. Füllelement nach Anspruch 1, **dadurch gekennzeichnet, dass** das füllhöhebestimmenden Element ein Rückgasrohr (17) oder eine stabförmige Sonde mit wenigstens einem Sondenkontakt am ersten Ende ist.

3. Füllelement nach Anspruch 1 oder 2, **gekennzeichnet durch** ein das füllhöhebestimmende Element (17) mit Abstand umschließendes und vorzugsweise ebenfalls über die Abgabeöffnung (10) aus dem Füllelementgehäuse (7) vorstehendes Gasrohr (15), welches einen das füllhöhebestimmende Element umschließenden, vorzugsweise ringförmigen Gaskanal bildet, der beispielsweise in den im Füllelementgehäuse (7) ausgebildeten Raum (25.2) mündet, und dass der Schutzraum (22) gegenüber dem Gasrohr (15) und dem Gaskanal zu dem zweiten Ende (17.2) des füllhöhebestimmenden Elementes (17) versetzt im Füllelementgehäuse (7) vorgesehen ist.

4. Füllelement nach einem der vorhergehenden Ansprüche, **dadurch gekennzeichnet, dass** das die Füllhöhe bestimmende Element (17) zum Öffnen des Schutzraumes (22) in einem Öffnungshub (H2) bewegbar ist, der größer ist als der maximale Einstellhub (H1).

5. Füllelement nach einem der vorhergehenden Ansprüche, **dadurch gekennzeichnet, dass** das die Füllhöhe bestimmende Element (17) zum Öffnen des Schutzraumes (22) in Richtung der die Abgabeöffnung (10) aufweisenden Unterseite des Füllelementes (1) bewegbar ist.

6. Füllelement nach einem der vorhergehenden Ansprüche, **dadurch gekennzeichnet, dass** der Schutzraum (22) von einem zylinderartigen, vorzugsweise von einem kreiszylinderartigen Abschnitt (25.1) einer Gehäuseausnehmung (25) gebildet ist, dass an dem füllhöhebestimmenden Element (17) wenigstens ein Dichtungselement (24) vorgesehen ist, welches den Schutzraum (22) von einer Prozessseite des Füllelementes (1) bzw. von Prozessgas und/oder Füllgut und/oder Vakuum führenden Bereichen des Füllelementes (1) trennt, und dass das Dichtungselement (24) mit dem füllhöhebestimmenden Elementen kolbenartig in dem Abschnitt (25.1) der Gehäuseausnehmung (25) bewegbar ist.

7. Füllelement nach Anspruch 6, **dadurch gekennzeichnet, dass** an dem den Schutzraum (22) bildenden zylinderartigen Abschnitt (25.1) wenigstens ein weiterer Abschnitt in Richtung des Öffnungshubes (H2) anschließt, der den im Füllelementgehäuse (7) ausgebildeten Raum (25.2) bildet oder mit dieser in Verbindung steht.

8. Füllelement nach einem der vorhergehenden Ansprüche, **gekennzeichnet durch** wenigstens einen im Füllelementgehäuse (7) ausgebildeten Strömungsweg, über den der Schutzraum (22) während des Füllens mit einem unter Druck stehenden Inertgas beaufschlagbar ist und über den bei geöffnetem Schutzraum (22) ein Reinigungs- und/oder Sterilisationsmedium zuführbar oder abführbar ist, und zwar für eine Reinigung und/oder Sterilisation des Schutzraumes (22) oder der den Schutzraum bildenden Gehäuseausnehmung (25) sowie des füllhöhebestimmenden Elementes (17).

9. Füllsystem, vorzugsweise in Form einer Füllmaschine umlaufender Bauart mit einer Vielzahl von Füllelementen (1) an einem Transportelement, beispielsweise an einem umlaufenden Rotor (3), **dadurch gekennzeichnet, dass** die Füllelemente (1) nach einem der vorhergehenden Ansprüche ausgebildet sind.

## Claims

1. Filler element for filling containers (2) with a liquid product, with a liquid channel (8) formed in a filling element housing (7) through which the product can flow, with at least one liquid valve (13) in the liquid channel (8), with an outlet opening (10) following the liquid valve (13) in the direction of flow of the product for the discharge of the product into the respective container (2) when the liquid valve (13) is open, and with an element (17) which determines the filling height of the product in the container (2) and is guided through the filling element housing (7), which during filling extends into the container (2) with a first end (17.1) projecting over the outlet opening (10), and is guided out of the filling element housing (7) with a second end, remote from the first end, sealed at a housing passage region (23), and with a protection space (22) connecting directly to the housing passage region (23) for accommodating a length of the element (17) which determines the filling height, this length corresponding to an axial setting lift movement (H1), wherein the protection space (22) can be opened by an opening lift movement (H2) of the element (17) which determines the filling height, deviating from an adjustment lift movement, **characterized in that** the protection space (22) opens, by means of the axial opening lift movement (H2) of the element (17) which determines the filling height, into a space (25.2) formed in the filling element housing (7).

2. Filler element according to claim 1, **characterised in that** the element which determines the filling height is a return gas tube (17) or a rod-shaped probe with at least one probe contact at the first end.

3. Filler element according to claim 1 or 2, **characterised by** a gas tube (15) which surrounds the element (17) which determines the filling height with a spacing interval and preferably likewise projects over the discharge opening (10) out of the filling element housing (7), which forms a preferably ringshaped gas channel, surrounding the element which determines the filling height, which opens for example into a space (25.2) formed in the filling element housing (7), and that the protection space (22) is provided in the filling element housing (7) offset in relation to the gas tube (15) and the gas channel to the second end (17.2) of the element (17) which determines the filling height.

4. Filler element according to any one of the preceding claims, **characterised in that** the element (17) which determines the filling height can be moved in an opening lift movement (H2) in order to open the protection space (22), this movement being greater than the maximum setting lift movement (H1).

5. Filler element according to any one of the preceding claims, **characterised in that** the element (17) which determines the filling height can be moved, in order to open the protection space (22), in the direction of the underside of the filling element (1) which comprises the outlet opening (10).

6. Filler element according to any one of the preceding claims, **characterised in that** the protection space (22) is formed by a cylindrical, preferably circular cylindrical section (25.1) of a housing aperture (25), that at least one sealing element (24) is provided at the element (17) which determines the filling height, separating the protection space (22) from a process side of the filling element (1) and, respectively, from regions of the filling element (1) which conduct process gas and/or filling product and/or vacuum, and that the sealing element (24) can be moved, with the element (17) which determines the filling height, in piston fashion in the section (25.1) of the housing aperture (25).

7. Filler element according to claim 6, **characterised in that**, connecting to the cylindrical section (25.1) forming the protection space (22), is at least one further section in the direction of the opening lift movement (H2), which forms the space (25.2) formed in the filling element housing (7) or is in connection with this.

8. Filler element according to any one of the preceding claims, **characterised by** at least one flow path formed in the filling element housing (7), by means of which the protection space (22) can have an inert gas under pressure imposed on it during the filling, and by means of which, with the protection space (22) open, a cleaning and/or sterilization medium can be introduced or removed, specifically for cleaning and/or sterilization of the protection space (22) or the housing aperture (25) forming the protection space as well as the element (17) which determines the filling height.

9. Filling system, preferably in the form of a filling machine of circulating design, with a plurality of filling elements (1) at a transport element, for example at a circulating rotor (3), **characterized in that** the filling elements (1) are formed in accordance with any one of the preceding claims.

## Revendications

1. Elément de remplissage pour le remplissage de contenants (2) avec un produit de remplissage liquide, avec un canal de liquide (8) réalisé dans un boîtier d'élément de remplissage (7) et pouvant être traversé par le produit de remplissage, avec au moins une soupape de liquide (13) dans le canal de liquide (8), avec une ouverture de sortie (10) suivant dans le sens d'écoulement du produit de remplissage la soupape de liquide (13) pour la sortie du produit de remplissage dans le contenant (2) concerné en cas de soupape de liquide ouverte (13) ainsi qu'avec un élément (17) déterminant la hauteur de remplissage du produit de remplissage dans le contenant (2) et déterminant la hauteur de remplissage guidé au travers du boîtier d'élément de remplissage (7), qui parvient avec une première extrémité (17.1) dépassant de l'ouverture de sortie (10) lors du remplissage dans le contenant (2) et est guidé de manière étanche avec une seconde extrémité se trouvant éloignée de la première extrémité sur une zone de passage de boîtier (23) hors du boîtier d'élément de remplissage (7), ainsi qu'avec un espace de protection (22) directement contigu à la zone de passage de boîtier (23) pour la réception d'une longueur correspondant à une course de réglage axiale (H1) de l'élément déterminant la hauteur de remplissage (17), l'espace de protection (22) pouvant être ouvert par une course d'ouverture (H2) axiale divergeant d'une course de réglage de l'élément déterminant la hauteur de remplissage (17), **caractérisé en ce que** l'espace de protection (22) s'ouvre par la course d'ouverture axiale (H2) de l'élément déterminant la hauteur de remplissage (17) dans un espace (25.2) réalisé dans le boîtier d'élément de remplissage (7).

2. Elément de remplissage selon la revendication 1, **caractérisé en ce que** l'élément déterminant la hauteur de remplissage est un tube de gaz de retour (17) ou une sonde en forme de barre avec au moins un contact de sonde sur la première extrémité.

3. Elément de remplissage selon la revendication 1 ou 2, **caractérisé par** un tube de gaz (15) entourant à distance l'élément déterminant la hauteur de remplissage (17), et dépassant de préférence aussi par l'ouverture de sortie (10) du boîtier d'élément de remplissage (7), qui forme un canal de gaz de préférence annulaire entourant l'élément déterminant la hauteur de remplissage, qui débouche par exemple dans l'espace (25.2) réalisé dans le boîtier d'élément de remplissage (7), et en ce que l'espace de protection (22) est prévu par rapport au tube de gaz (15) et au canal de gaz de manière décalée par rapport à la seconde extrémité (17.2) de l'élément déterminant la hauteur de remplissage (17) dans le boîtier d'élément de remplissage (7).

4. Elément de remplissage selon l'une quelconque des revendications précédentes, **caractérisé en ce que** l'élément déterminant la hauteur de remplissage (17) est mobile pour l'ouverture de l'espace de protection (22) dans une course d'ouverture (H2) qui est plus grande que la course de réglage maximale (H1).

5. Elément de remplissage selon l'une quelconque des revendications précédentes, **caractérisé en ce que** l'élément déterminant la hauteur de remplissage (17) est mobile pour l'ouverture de l'espace de protection (22) en direction du côté inférieur présentant l'ouverture de sortie (10) de l'élément de remplissage (1).

6. Elément de remplissage selon l'une quelconque des revendications précédentes, **caractérisé en ce que** l'espace de protection (22) est formé par une section (25.1) cylindrique, de préférence cylindrique et circulaire d'un évidement de boîtier (25), **en ce que** sur l'élément déterminant la hauteur de remplissage (17), au moins un élément de garniture (24) est prévu, lequel sépare l'espace de protection (22) d'un côté de processus de l'élément de remplissage (1) ou de zones guidant le gaz de processus et/ou le produit de remplissage et/ou le vide de l'élément de remplissage (1), et **en ce que** l'élément de garniture (24) est mobile avec l'élément déterminant la hauteur de remplissage comme un piston dans la section (25.1) de l'évidement de boîtier (25).

7. Elément de remplissage selon la revendication 6, **caractérisé en ce qu'**à la section (25.1) cylindrique formant l'espace de protection (22), au moins une autre section se raccorde en direction de la course d'ouverture (H2), laquelle forme l'espace (25.2) réalisé dans le boîtier d'élément de remplissage (7) ou est en liaison avec celui-ci.

8. Elément de remplissage selon l'une quelconque des revendications précédentes, **caractérisé par** au moins une course d'écoulement réalisée dans le boîtier d'élément de remplissage (7), par laquelle l'espace de protection (22) peut être alimenté en un gaz inerte se trouvant sous pression pendant le remplissage et par laquelle en cas d'espace de protection ouvert (22), un agent de nettoyage et/ou de stérilisation peut être amené ou évacué et ce pour un nettoyage et/ou une stérilisation de l'espace de protection (22) ou de l'évidement de boîtier (25) formant l'espace de protection ainsi que de l'élément déterminant la hauteur de remplissage (17).

9. Système de remplissage, de préférence sous la forme d'une machine de remplissage de type tournante avec une pluralité d'éléments de remplissage (1) sur un élément de transport, par exemple sur un rotor tournant (3), **caractérisé en ce que** les éléments de remplissage (1) sont réalisés selon l'une quelconque des revendications précédentes.
